# EUROPÄISCHE PATENTSCHRIFT

(11) **EP 2 896 438 B1**
(45) Veröffentlichungstag und Bekanntmachung des Hinweises auf die Patenterteilung: **12.06.2019**
(21) Anmeldenummer: 14151775.5
(22) Anmeldetag: 20.01.2014
(51) Int. Cl.: A63C 11/24, A63C 11/22, A45B 9/02

(54) **Tellerwechselsystem**
Pole basket change system
Système de changement de rondelle

(43) Veröffentlichungstag der Anmeldung: 22.07.2015
(73) Patentinhaber: Lekisport AG, 6340 Baar (CH)
(72) Erfinder: HEIM, Eberhard, 72669 Unterensingen (DE)
(74) Vertreter: Bremi, Tobias Hans

(56) Entgegenhaltungen:
- EP-A2- 2 308 570
- DE-U1- 8 604 797
- FR-A1- 2 387 064

## Beschreibung

### TECHNISCHES GEBIET

Die vorliegende Erfindung betrifft ein Tellerwechselsystem für Langlaufstöcke, Wanderstöcke, Nordic-Walking Stöcke, Skistöcke, etc. Darunter ist ein System zu verstehen, bei welchem verschiedene Spitzen, also nicht nur Teller im landläufigen Sinne, sondern auch andere Endaufsätze, in mechanisch stabiler und leicht auswechselbarer Weise am Stockrohr befestigt werden können.

### STAND DER TECHNIK

Trekkingstöcke, Langlaufstöcke, Nordic-Walking-Stöcke, oder Skistöcke verfügen an ihrem oberen freien Ende über einen Griff und an ihrem unteren freien Ende über eine Spitze oder eine Abrollfläche (normalerweise ein Gummipuffer). Ebenfalls gibt es Systeme, insbesondere im Bereich Nordic Walking, bei welchen zwischen einer Spitze und eine Abrollfläche einfach umgestellt werden kann. Die Spitzenelemente können dabei zusätzlich noch einen tellerartig erweiterten Bereich aufweisen, um beispielsweise ein zu tiefes Einsinken in weichem Untergrundwie beispielsweise Schnee zu verhindern.

Solche Spitzenelemente müssen möglichst gut am unteren freien Ende befestigt werden, damit sie sich bei der Benützung nicht lösen. Typischerweise handelt es sich beim unteren freien Ende um ein konisches freies Ende, d.h. der Stockdurchmesser verjüngt sich zum unteren freien Ende hin. Entsprechend ist dieser Bereich, obwohl sehr stark belastet, wegen des geringen Durchmessers nicht besonders stabil und verschleissfest. Das Spitzenelement wird deswegen in der Regel als separater Körper ausgebildet, der von oben ein Sackloch aufweist, in welches das freie Ende des Stockrohres selbsthemmend eingepresst und/oder eingeklebt wird.

Der Vorteil von derartigen Befestigungen ist die in der Regel gute Verbindung zwischen Spitzenelement und Stockrohr, Nachteil ist aber, dass es nicht ohne weiteres möglich ist, Spitzenelemente auszuwechseln, sei es weil sie repariert werden müssen oder weil ein grundsätzlich anderes Spitzenelement aufgesetzt werden soll.

Aus der DE 8604797 ist eine Gewindekonusklemmbüchse als Rohrverschraubung für einen Sonnenschirmständer bekannt, bei welchem eine Gewindekonusklemmbüchse vorgesehen ist, die ein Rohrstück umgreift und mit einem Aussengewinde versehen ist, sowie ein dieses umschliessendes Innengewindeelement mit einem Innengewinde.

Aus der DE 2739101 ist ein stossdämpfender Skistock bekannt, welcher eine gute Dämpfung und eine Möglichkeit zur Verstellung der Länge des Skistockes aufweist, wobei dazu im Griffbereich eine Federung vorgesehen wird.

Aus der EP 2308570 ist ein Wechselelement für beispielsweise einen Skistock bekannt, welcher mit einer Manschette festgeschraubt werden kann.

### DARSTELLUNG DER ERFINDUNG

Es ist entsprechend unter anderem Aufgabe der vorliegenden Erfindung, ein verbessertes Spitzenelement in Form eines Wechselelements für die oben genannten Anwendungen, d.h. insbesondere für einen Trekkingstock, Langlaufstock, Nordic-Walking-Stock, oder Skistock, zur Verfügung zu stellen. Insbesondere soll das Wechselelement dabei lösbar an einem freien unteren Ende eines Stockrohres befestigbar sein. Das Wechselelement hat dabei an seinem unteren Ende eine Spitze, oder eine Abrollfläche oder in seinem unteren Ende ist eine Spitze, beispielsweise aus Metall oder Keramik, eingelassen. Zudem verfügt es über ein axiales nach oben offenes Sackloch zur Aufnahme des freien unteren Endes des Stockrohres.

Diese Aufgabe wird durch die Merkmale von Anspruch 1 gelöst.

Insbesondere ist das Wechselelement gemäss der vorliegenden Erfindung dadurch gekennzeichnet, dass es ein Spitzenelement und eine Manschette aufweist, wobei das Spitzenelement in seiner Oberkante zwei bezüglich der Stockachse gegenüberliegende Schlitze aufweist, sowie eine umlaufende, ringförmige, das Spitzenelement wenigstens teilweise umgreifende Manschette. Diese Manschette kann am Spitzenelement im Bereich von dessen Oberkante lösbar befestigt werden. Dies derart, dass wenigstens ein Vorsprung am Stockrohr oder ein Querstift, der in gegenüberliegenden Löchern des Stockrohres quer zur Stockachse gelagert ist, in den axialen Schlitzen des Spitzenelements durch die Manschette gefangen ist. So wird das Wechselelement dadurch am freien Ende des Stockrohres befestigt. Gefangen heisst dabei, dass die Manschette für den Querstift respektive den Vorsprung eine obere Anschlagfläche zur Verfügung stellt, so dass, weil Manschette und Stockelement mit einander verbunden sind, eine Befestigung am Stockrohr resultiert.

Grundsätzlich führt das für die Befestigung bei Verwendung eines Querstifts erforderliche Loch in der Wandung des Rohres, gemäss der Erfindung werden zwei gegenüberliegende Löcher vorgesehen, zu einer Schwächung des Rohres in diesem Bereich. Auf der anderen Seite führt die Verwendung von derartigen Löchern und einem Querstift zu einer hervorragenden Befestigung durch einen optimalen und spielfreien Formschluss. Durch die Verwendung der genannten Schlitze kann nun aber diese Schwächung des Rohres in diesem Bereich abgefangen werden, ja die Schwächung wirkt sich nicht auf die gesamte Stabilität aus. Dadurch dass sich das Spitzenelement nach oben über den Bereich dieser Löcher hinaus erstreckt, weil der Querstift in den Schlitzen liegt, und dort oberhalb des Querstifts zusätzlich auch noch durch die Manschette gegebenenfalls so vorgesehen werden kann, dass sie gewährleistet, dass Manschette und/oder Spitzenelement radial an das Stockrohr geklemmt werden, resultiert eine Situation, dass gewissermassen das Spitzenelement mit der Manschette als Stabilisierungsschiene für das Stockrohr im umfassten Bereich, und damit im Bereich, wo die Löcher angeordnet sind, dient. Die vorgeschlagene Lösung ist dabei mechanisch also sehr stabil, führt auch bei intensiver Benutzung nicht dazu, dass die Spitze locker werden kann, die Spitze kann aber dennoch ohne Probleme ausgewechselt werden, zudem ist die Konstruktion nicht anfällig auf Verschmutzung da sie sich sehr gut geschlossen ausgestalten lässt.

Gemäss einer ersten bevorzugten Ausführungsform sind zwei bezüglich der Stockachse gegenüberliegende Schlitze angeordnet, welche die gleiche axiale Tiefe aufweisen. So wird die Belastung möglichst symmetrisch vom Spitzenelement auf das Stockrohres übertragen, respektive umgekehrt.

Eine weitere bevorzugte Ausführungsform ist dadurch gekennzeichnet, dass an der Oberkante des Spitzenelements im Bereich der Schlitze und an der Manschette korrespondierende Elemente zur lösbaren formschlüssigen und/oder kraftschlüssigen Verbindung zwischen Spitzenelement und Manschette vorgesehen sind. Dabei kann es sich um korrespondierende Gewindeelemente, korrespondierende Schnappelemente, korrespondierende Drehschnappelemente, oder Kombinationen davon handeln. Wichtig ist dabei, dass der entsprechende Mechanismus eben lösbar ist.

Bei den korrespondierenden Elementen handelt es sich bevorzugtermassen um ein im Bereich der Oberkante vorgesehenes Aussengewinde am Spitzenelement und um ein in der Innenwand der Manschette vorgesehenes Innengewinde.

Dabei kann das Aussengewinde eine axiale Länge aufweisen, welche geringer ist als die axiale Länge der Schlitze und ist dann bevorzugtermassen oberkantenseitig eines unteren Endes der Schlitze angeordnet.

Alternativ kann das Aussengewinde eine axiale Länge aufweisen, welche im wesentlichen der axialen Länge der Schlitze entspricht und sich von der Oberkante des Spitzenelements oder unwesentlich unterhalb davon bis im wesentlichen zum unteren Ende oder unwesentlich oberhalb desselben erstreckt.

Durch die Verwendung von derartigen Gewinden kann eine sehr einfache Befestigungsmöglichkeit zur Verfügung gestellt werden, die zudem wenig schmutzanfällig ist und einfach hergestellt werden kann, beispielsweise wenn die einzelnen Bauteile aus Kunststoff gespritzt werden. Des Weiteren ergibt sich der Vorteil, dass es möglich ist, nicht nur eine Befestigung sondern zusätzlich auch noch eine radiale Klemmung zu realisieren, beispielsweise indem eines oder beide der Gewinde leicht konisch ausgestaltet werden. Alternativ kann ein oder können beide Gewinde auch einen angeschrägten Fortsatz aufweisen, welcher im Durchmesser kleiner als der Kerndurchmesser des Gewindes ist. So kann bewirkt werden, dass nicht nur der Querstift in axialer Richtung durch die Manschette festgelegt wird, sondern zusätzlich klemmt die man später auch noch im Bereich der Oberkante das Spitzenelement auf die Aussenwand des Stockrohres und stabilisiert dadurch diesen oberen Bereich, respektive stellt sicher, dass tatsächlich der oben erwähnte Effekt eines Stabilisierungsbauteils oberhalb der beiden Löcher in der Wandung tatsächlich realisiert werden kann.

Grundsätzlich kann einfach die Unterkante der Manschette als Anschlag für den Querstift eingesetzt werden. Nachteilig an einer solchen sehr einfachen Lösung kann es sein, dass dadurch der Querstift frei liegt und die Konstruktion etwas Verschmutzung anfällig ist. Eine besonders bevorzugte Ausführungsform ist nun aber weiterhin dadurch gekennzeichnet, dass die Manschette an ihrer unteren, der Spitze zugewandten Umlaufkante eine bevorzugt umlaufende, zur Spitze respektive Abrollfläche gerichtete gewindefreie Schürze aufweist, welche einen grösseren Innendurchmesser aufweist als das Innengewinde, so dass am unteren Ende des Innengewindes ein Anschlagabsatz für den Querstift bereitgestellt wird. Dabei ist vorzugsweise der Aussendurchmesser der Manschette im Bereich der Schürze gleich ist wie im daran angrenzenden Bereich des Innengewindes. Die Manschette kann, falls sie nicht aus Metall hergestellt ist, auch eine eingelegte Scheibe, beispielsweise aus Metall, aufweisen um Beschädigungen durch den anliegenden Querstift zu vermeiden. Zwischen Manschette und Spitzenelement kann also ein Ring, vorzugsweise ein Metallring vorgesehen werden, welcher im montierten Zustand die Anschlagfläche für den Querstift darstellt. Dann also mittelbar mit der Manschette in Kontakt.

Dieser Ring kann dabei als separates Element oder an der Manschette befestigt oder in dieser eingelassen vorgesehen werden.

Die Manschette kann, insbesondere um Verschmutzungsprobleme zu vermeiden, an der der Spitze respektive Abrollfläche abgewandten Oberkante einen nach innen gerichteten umlaufenden Flansch aufweisen, dessen Innendurchmesser im wesentlichen dem Aussendurchmesser des Stockrohres in diesem Bereich entspricht. Der Innendurchmesser des Flansches muss aber immer noch gross genug sein, dass trotz konisch zulaufendem und sich vergrösserndem Rohrdurchmesser nach oben hin ein Abschrauben der Mutter möglich bleibt. Es ist auch möglich, am Flansch ein zum Rohr gerichtetes elastisches Dichtmittel, z.B. eine weiche Lippe, vorzusehen, um einerseits Dichtungsfunktion und andererseits Lösbarkeit sicherzustellen. Ebenfalls möglich ist es zur Abdichtung einen Elastomerring oder eine Elastomermanschette (analog wie z.B. bei Würgenippeln) vorzusehen, ggf. als separates Element, zwischen Manschette und Gewindeansatz des Spitzenelements. So wird verhindert, dass Schmutz oder Wasser von oben in die Konstruktion hinein laufen kann.

Ein solches Wechselelement kann des weiteren zudem dadurch gekennzeichnet sein, dass das Spitzenelement und/oder die Manschette aus einem Material besteht ausgewählt aus der folgenden Gruppe: Metall, vorzugsweise rostfreier Stahl oder Aluminium; Kunststoff; vorzugsweise ausgewählt aus der Gruppe Polyethylen, Polypropylen, Polycarbonat, Polyamid, POM, wobei der Kunststoff glasfaserverstärkt sein kann, oder Kombinationen dieser Materialien.

Vorzugsweise besteht das Spitzenelement aus Kunststoff und die Manschette ebenfalls aus Kunststoff, vorzugsweise aus dem gleichen Kunststoff wie das Spitzenelement. Bei einem Spitzenelement aus Kunststoff kann aber auch die Manschette aus Metall bestehen, vorzugsweise aus Aluminium, bevorzugtermassen mit einer anodisierten Oberfläche oder einer oberflächlichen Beschichtung.

Unter einem Wechselelement sind generell Elemente zu verstehen, welche das untere Ende eines Stockes für die oben angegebenen Verwendungen bilden. Es kann sich also um ein Element handeln mit einer effektiven Spitze, es kann sich aber auch um ein Element handeln mit einer weichen Abrollfläche, beispielsweise um ein Element mit einem Gummipuffer. Das Spitzenelement kann also keinen Teller aufweisen, es kann einen asymmetrischen, beispielsweise für den Langlauf besonders geeigneten Teller aufweisen, es kann einen symmetrischen im wesentlichen kreisförmigem Teller aufweisen, wie er typischerweise für das Skilaufen verwendet wird, es kann sich dabei aber auch um eine Wechselspitze handeln, bei welcher zwischen einer Position mit einer Spitze und einer Position, bei welcher ein Puffer die Abrollfläche bildet, ausgebildet ist, umgestellt werden kann, wie beispielsweise aus dem Bereich des Nordic Walking bekannt. Handelt es sich um eine Spitze mit einem Teller, so ist dieser vorzugsweise lösbar wechselbar, so beispielsweise über eine Schnappverbindung, eine Drehschnappverbindung oder ein Gewinde, am Spitzenelement befestigt.

Als Spitze kann am unteren Ende im Spitzenelement eine Hartmetall- oder Keramikspitze eingelassen sein, gegebenenfalls unter Verwendung eines metallenen Befestigungseinsatzes.

Der wenigstens eine Schlitz, vorzugsweise beide Schlitze, verfügen vorzugsweise gemessen von der Oberkante des Spitzenelements über eine axiale Tiefe von wenigstens 3 mm, vorzugsweise wenigstens 4 mm, wobei vorzugsweise die Schlitze eine Tiefe im Bereich von 3-15 mm, insbesondere bevorzugt im Bereich von 4-10 mm aufweisen und wobei die Schlitze weiterhin bevorzugtermassen gegenüber liegen und die gleiche axiale Tiefe aufweisen.

Des weiteren betrifft die vorliegende Erfindung einen Stock, insbesondere Trekkingstock, Langlaufstock, Nordic-Walking-Stock, oder Skistock, mit einem Stockrohr mit vorzugsweise einem Handgriff an einem ersten oberen freien Ende und einem Wechselelement wie es oben beschrieben ist am zweiten freien unteren Ende. Ein solcher Stock ist bevorzugtermassen dadurch gekennzeichnet, dass am freien unteren Ende des Stockrohres, von der Unterkante nach oben versetzt, zwei gegenüberliegende auf gleicher axialer Höhe angeordnete Löcher angeordnet sind, in diesen Löchern ein Querstift derart ausgebildet und angeordnet ist, dass er beidseits über den Aussendurchmesser des Rohres an dieser Stelle hervor steht, vorzugsweise beidseits um 0.5-5 mm, insbesondere vorzugsweise beidseits 0.5-3 mm hervor steht, und dass der Querstift in die zwei gegenüberliegenden Schlitze eingreift und in diesen oberseitig wenigstens mittelbar durch die am Spitzenelement befestigte Manschette gefangen ist.

Beim Querstift kann es sich um einen Metallstift handeln, so beispielsweise um einen Vollstift, einen Hohlzylinderstift oder um einen geschlitzten hohlzylindrischen Klemmstift. Das Stockrohr kann an seinem freien unteren Ende konisch ausgebildet sein und bei befestigtem Spitzenelement im konisch zulaufenden Sackloch über die Seitenwände geklemmt und/oder auf dem Boden des Sacklochs auf Anschlag angeordnet sein. Insbesondere kann die Konstruktion so ausgelegt sein, dass der Querstift im befestigten Zustand das untere Ende der Schlitze nicht erreicht, namentlich also die Befestigung vom Stockrohres am Spitzenelement über den Anschlag vom Querstift an der Manschette und den Anschlag respektive Klemmschluss des freien Ende des Rohres im Sackloch. Alternativ ist es möglich, dass der Querstift bis ans untere Ende des Schlitzes positioniert wird und damit der untere Anschlag dadurch gegeben wird. Gegebenenfalls nachteilig an dieser Auslegung kann sein, dass die beiden Anschläge axial sehr nah bei einander liegen und ein leichtes Verkippen des Wechselelements relativ zum Stock nicht ausgeschlossen werden kann, was problematisch sein kann weil dadurch bei der Benutzung eine sukzessive Abnutzung respektive Schwächung resultieren kann.

Des weiteren betrifft die vorliegende Erfindung gemäss einer weiteren bevorzugten Ausführungsform ein derartiges Wechselelement in Form eines an einem freien unteren Ende eines Stockrohres befestigbares Endelements, ausgestaltet als Wechselelement wie oben dargestellt, insbesondere für einen Trekkingstock, Langlaufstock, Nordic-Walking-Stock, oder Skistock, mit einem Spitzenelement welches an seinem unteren Ende eine Spitze, eine Abrollfläche aufweist oder in dessen unterem Ende eine Spitze eingelassen ist, und welches ein axiales nach oben offenes Sackloch zur Aufnahme des freien unteren Endes des Stockrohres aufweist. Das Endelement ist dadurch gekennzeichnet, dass das Endelement ein unteres Spitzenelement aufweist, an dessen unterem Ende eine Spitze oder eine Abrollfläche angeordnet ist oder in dessen unterem Ende eine Spitze eingelassen ist, sowie ein oberes Spitzenelement, in welchem das untere Ende des Stockrohres über das Sackloch befestigt ist, wobei das obere Spitzenelement relativ zum unteren Spitzenelement gefedert gelagert ist, insbesondere indem das untere Spitzenelement eine nach oben offene Ausnehmung aufweist, in welchem ein Führungsbereich des oberen Spitzenelements verschieblich gefedert gelagert ist, weiterhin vorzugsweise indem auf dem Boden der Ausnehmung ein Federelement, vorzugsweise in Form eines Elastomerblockes angeordnet ist, auf dessen Oberfläche direkt oder mittelbar ein Boden des oberen Spitzenelements aufliegt.

Eine solche Konstruktion ist vorzugsweise dadurch gekennzeichnet, dass das obere Spitzenelement und das untere Spitzenelement relativ zueinander in ihrer axialen Verschieblichkeit begrenzt sind. Dies vorzugsweise durch einen Stift 28, welcher im Bereich des Bodens des oberen Spitzenelements in diesem in einem Loch gelagert ist, und auf beiden Seiten über dieses hervor steht. Auf diesen beiden Seiten greift der Stift in jeweils ein Langloch in der Wandung des unteren Spitzenelements ein. Auch eine umgekehrte Konstruktion ist möglich, das heisst eine Konstruktion mit einem Langloch im oberen Spitzenelement und einem kreisrunden Loch im unteren Spitzenelement. Ebenfalls ist eine vertauschte Konstruktion möglich, bei welcher das obere Spitzenelement eine nach unten offene Ausnehmung aufweist für das untere Spitzenelement. In diesem Fall ist dann das untere Spitzenelement üblicherweise sehr schlank, denn für eine in axialer Richtung kurze Gesamtkonstruktion muss dann der gefederte Bereich in die Öffnung des Rohres 1 eingreifen.

Weiter ist es denkbar, daß das obere Spitzenelement an seinem Durchmesserbereich, welcher Führung für die federnde Lagerung darstellt, eine bevorzugt umlaufend angeformte Durchmesservergrösserung aufweist, welche als mechanischer Anschlag dient, um eine Überlastung des Langlochs durch den Querstift zu vermeiden. Der mechanische Anschlag wird dadurch erreicht, dass das untere Spitzenelement auf die Durchmesservergrösserung trifft, bevor diese das Ende des Langlochs erreicht hat. Alternativ kann eine mechanische Anschlagbegrenzung auch dadurch erreicht werden, dass das untere Federelement ein gestuftes Sackloch aufweist und das obere Federelement in seiner Länge dermassen bemessen ist, dass dieses auf die Stufe des Sackloches trifft, bevor der Querstift die Endlage des Langlochs erreicht.

Zudem betrifft die vorliegende Erfindung ein Verfahren zur Montage eines Stockes wie oben dargelegt unter Verwendung eines Wechselelements wie oben beschrieben. Dieses Verfahren ist bevorzugtermassen dadurch gekennzeichnet, dass über das freie, bevorzugt konisch zulaufende untere Ende des Stockrohres in einem ersten Schritt die Manschette über das Stockrohr und weiter als die Löcher im Stockrohr hinaus aufgeschoben wird. Dann wird in einem zweiten Schritt der Querstift in die beiden Löcher im Stockrohr seitlich eingeschoben, so dass der Querstift beidseits im wesentlichen gleich weit über die Aussenwand des Stockrohres hervor steht. Dabei kann der Querstift als Klemmstift ausgebildet sein, um zu verhindern, dass er im Montagevorgang oder bei einem Wechselvorgang herausrutschen kann. Notwendig ist das aber insbesondere dann, wenn die oben angegebene Schürze an der Manschette vorgesehen ist, nicht. In einem dritten Schritt wird das Spitzenelement mit dem Sackloch auf das freie Ende des Stockrohres aufgeschoben, wobei die überstehenden freien Enden des Querstifts in die Schlitze eingreifen. In einem letzten Schritt wird die Manschette zum freien Ende des Stockrohres zurückverschoben und am Spitzenelement befestigt. Dann wird beispielsweise die Manschette aufgeschraubt, bis die Manschette im Anschlag mit dem Querstift liegt und so die Konstruktion auf dem konisch zulaufenden unteren Ende fixiert ist.

Ganz analog verläuft ein Auswechseln eines Wechselelements, vorzugsweise werden verschiedene auswechselbare Spitzenelemente so ausgestaltet, dass sie jeweils die gleiche Manschette aufweisen, dann können nämlich einfach die oben genannten Schritte 4 und 3 rückwärts abgewickelt werden und ein anderes Spitzenelement aufgeschoben und verschraubt werden. Dabei zeigt sich gleich ein weiterer wesentlicher Vorteil der vorgeschlagenen Konstruktion: die Manschette ist auch beim Wechselvorgang stets gefangen und kann nicht verloren werden. Insbesondere dann, wenn beispielsweise auf einer Skitour oder bei einem Langlaufwettkampf die Spitzen schnell ausgewechselt werden müssen kann so verhindert werden, dass konstruktionswesentliche Teile im Schnee verloren gehen.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: verschiedene Ansichten eines Wechselsystems mit einer aufgesetzten Spitze, wobei in a) eine Sicht von unten, in b) eine Sicht von oben, in c) eine Sicht, in Laufrichtung, von der Seite, in d) eine Sicht, in Laufrichtung, von hinten, in e) eine perspektivische Ansicht und in f) und g) die Schnitte gemäss A-A respektive B-B in c) respektive d) angegeben sind;
- Fig. 2: eine Explosionsdarstellung des Systems mit verschiedenen möglichen unterschiedlichen Aufsätzen;
- Fig. 3: einen Telleraufsatz in verschiedenen Ansichten, namentlich in a) von der Seite, in b) in einem axialen Schnitt gemäss C-C in a) und in c) in einer perspektivischen Ansicht; und
- Fig. 4: verschiedene Ansichten eines weiteren diesmal gefederten Systems mit einer aufgesetzten Spitze, wobei in a) eine Sicht, in Laufrichtung, von der Seite, in b) eine Sicht, in Laufrichtung, von vorn, in c) und d) die Schnitte gemäss A-A respektive B-B in a) respektive b), in e) eine perspektivische Ansicht, in f) den Ausschnitt X aus c), und in g) eine Explosionsdarstellung des Systems.

### BESCHREIBUNG BEVORZUGTER AUSFÜHRUNGSFORMEN

Figur 1 zeigt einen wechselbaren Aufsatz 2 in unterschiedlichen Ansichten. Der Aufsatz umfasst im wesentlichen das Spitzenelement 5 sowie die Manschette 3.

Das Spitzenelement 5 ist aus Kunststoff einstückig ausgebildet und verfügt auf der Unterseite über eine in eine Ausnehmung eingepresste und/oder eingeklebte Metall- oder Keramikspitze 9. Diese Spitze 9 ist dabei asymmetrisch ausgebildet, um in Laufrichtung optimal eingesetzt werden zu können.

Auf der axial gegenüberliegenden Oberseite verfügt das Spitzenelement 5 über eine Ausnehmung in Form eines axialen Sacklochs 13. In dieses Sackloch 13 wird das Stockrohr 1 eingeschoben.

Das Stockrohr 1, von welchem in den Figuren nur dessen unterstes Ende dargestellt ist (am oberen Ende muss man sich einen Handgriff vorstellen), kann entweder als ein einziges Rohr ausgestaltet sein, es kann sich aber auch um ein verstellbares Rohr handeln, bei welchem verschiedene ineinander gleitende Rohrsegmente relativ zu einander je nach Benützungszweck längenverstellbar verschoben werden können, wie z.B. in der EP 1 450 906 offenbart. Im untersten Bereich ist dieses Stockrohr 2 verjüngt ausgebildet, wie insbesondere anhand von Figur 1f) und g) erkannt werden kann. Es handelt sich beispielsweise um ein Aluminiumrohr, und durch die Konifizierung im unteren Bereich resultiert eine leichte Zunahme der Wandstärke zum freien Ende hin.

Das Spitzenelement 5 verfügt im Bereich der Oberkante 25 über zwei axial verlaufende gegenüberliegende tiefe Schlitze 6 mit einer axialen Länge von ca. 5-8 mm. Die Schlitze 6 sind beidseitig der Stockachse 24 angeordnet und verfügen beide über die gleiche axiale Tiefe, und sie erstrecken sich bis zu einem unteren abgerundeten Ende 21. In diesem oberen Randbereich verfügt das Spitzenelement 5 zudem über ein Aussengewinde 7, das Aussengewinde 7 erstreckt sich nicht ganz bis zum unteren Ende 21 der Schlitze 6. Entsprechend der konischen Ausgestaltung des freien Endes des Stockes 1 ist auch die Form des Sackloches 13 konisch zulaufend. Bei der hier dargestellten Befestigung ist damit das Stockrohr 1 in diesen konischen Bereich 13 soweit eingepresst, bis die Aussenwand des Rohres in kraft- und formschlüssigen Anschlag mit der seitlichen Innenwand der Ausnehmung 13 gelangt. Bei dieser Ausgestaltung kommt dabei die untere Kante 23 des Stockrohres 1 nicht zum Anschlag mit dem Boden 22 des Sackloches 13. Dies muss aber nicht so sein, das Stockrohr 13 kann auch tiefer in das Sackloch 13 eintauchen bis zum Anschlag auf dem Boden 22.

Zusätzlich umfasst nun dieser wechselbare Aufsatz 2 eine Manschette 3. Diese Manschette ist ringförmig umlaufend ausgebildet und verfügt auf ihrer Innenseite über ein Innengewinde 10, das dem Aussengewinde 7 des Spitzenelements entsprechend ausgestaltet ist. Im oberen Randbereich verfügt die Manschette 3 dabei über einen oberen Abschlussbereich 11 in Form eines radial nach innen gerichteten Flansches. Dieser ist so ausgebildet, dass im befestigten Zustand dieser Bereich 11 nahe zur Aussenwand des Stockrohres 1 zu liegen kommt. So kann vermieden werden, dass Schmutz und/oder Wasser von oben in die Konstruktion eindringen kann.

Auf der gewissermassen axial gegenüberliegenden unteren Seite verfügt die Manschette 3 ebenfalls über eine umlaufende Erweiterung, diese erstreckt sich aber nicht radial, sondern axial und nimmt die Form einer umlaufenden Schürze 12 an. Diese Schürze 12 verfügt über einen grösseren Innendurchmesser als der Innengewindebereich 10, entsprechend bildet sich zwischen dem Gewindebereich und der Schürze 12 ein axialer Absatz 26. Dieser Absatz 26 bildet, wie dies insbesondere anhand von Figur 1 f) erkannt werden kann, beim befestigten Zustand einen Anschlag für einen Querstift 4, der quer zur Stockachse 24 in zwei gegenüberliegenden Löchern 8 im Stockrohr eingelassen ist und seitlich über die Aussenwand des Stockrohres hervorsteht.

Dadurch wird der Wechselaufsatz 2 gehalten, indem einerseits das freie Ende des Stockrohres im Sackloch 13 eingeklemmt oder auf Anschlag auf dem Boden des Sacklochs angeordnet ist, und andererseits gegen ein Abziehen des Spitzenelements 5 gesichert ist durch die von oben aufgeschraubte Manschette 3, die einen Anschlag 26 für den Querstift 4 bereit stellt.

Dabei ist wichtig, dass oberhalb des grundsätzlich das Stockrohr schwächenden Loches 8 der Gewindebereich des Spitzenelements das Stockrohr über eine gewisse axiale Länge von typischerweise mindestens 3 mm oder mindestens 5 mm umgreifend führt und gegebenenfalls auch radial leicht klemmt, so dass der grundsätzlich durch die Löcher 8 geschwächte Bereich des Stockrohres durch diese Spitzenkonstruktion gewissermassen oberhalb geschient wird und keine Schwächung der Gesamt-Konstruktion wegen der Löcher resultiert.

Eine solche Stockspitze lässt sich zusammensetzen, indem das konifizierte Stockrohr 1 in einem ersten Schritt mit den beiden Löchern 8 versehen wird, beispielsweise indem in einem einzigen Bohrvorgang senkrecht zur Achse 24 durch das Rohr 1 an der gewünschten axialen Position gebohrt wird, und indem anschliessend die Manschette 6 in der richtigen Orientierung über das Rohr geschoben wird. Dann wird der Querstift 4 durch die Bohrungen geschoben und möglichst symmetrisch angeordnet. Anfolgend wird das Spitzenelement 5 aufgesetzt, indem die Spitze des Rohres 1 in die Öffnung des Sacklochs 13 eingeführt wird bis zum Anschlag auf dem Boden 22 oder bis an den Seitenwänden ein Anschlag/eine Klemmung erfolgt. Dabei wird der Querstift 4 respektive seine über die Wandung des Rohres hinausstehenden Enden durch die Schlitze 6 geführt, so dass das Spitzenelement drehgesichert ist. In einem letzten Schritt wird die Manschette 6 von oben auf das Gewinde 10 geführt und aufgeschraubt, bis die Schürze 12 über die Enden des Querstifts zu liegen kommt und der Anschlag 26 auf den Stift 4 zu liegen kommt.

In Figur 2 sind unterschiedliche Spitzenelemente 2 dargestellt, die im Rahmen einer solchen Konstruktion eingesetzt werden können. So sind verstellbare Spitzen, bei welchen zwischen einem flexiblen Abrollbereich und einer effektiven Spitze gewählt werden kann, wie ganz links dargestellt, möglich, Konstruktionen also, wie sie z.B. aus der WO2005120281 oder der EP 2066195 oder der WO 2011128231 bekannt sind. Auch möglich sind Tellerkonstruktionen mit einem Korb 14', was anschliessend im Zusammenhang mit Figur 3 genauer dargestellt werden soll. Wie ganz rechts dargestellt ist es auch möglich, Langlaufspitzen aufzusetzen, die einen asymmetrischen Teller 14, der fest und einstückig mit dem Spitzelement ausgebildet ist, aufweisen.

In jedem dieser Fälle wird jeweils mit der gleichen Manschette gearbeitet, was bedeutet, dass eben nur das Spitzenelement 5 ausgewechselt werden muss, und, wie oben erwähnt, kein Risiko besteht, dass die Manschette 3 beim Wechselvorgang verloren geht.

In die Konstruktion eines geeigneten Tellers ist in Figur 3 in verschiedenen Darstellungen abgebildet. Der Teller 14' ist dabei ebenfalls lösbar angeordnet, damit beispielweise unterschiedliche Tellergrössen aufgesetzt werden können oder defekte Teller leicht ausgewechselt werden können, ohne das ganze Spitzenelement auszutauschen. Zu diesem Zweck verfügt das Spitzenelement 5 über ein Tellerbefestigungsaussengewinde 15, wie in Figur 2 sichtbar, und der Teller in der zentralen Öffnung über einen Tellerinnengewinde 16. Es kann sich dabei um ein Gewinde oder aber auch nur um parallel verlaufende Rippen oder Lamellen handeln, so dass eine rastende Schnappverbindung entsteht. Das Tellerelement verfügt dabei einerseits über einen Korbbereich 18 als auch, insbesondere zur Stabilisierung und zur sicheren Befestigung am Spitzenelement 5, über einen Manschettenbereich 19 mit grösserer axialer Länge. In diesem Fall ist, wie dies insbesondere aus Figur 3b ersichtlich ist, zudem das Spitzenelement als Hohlzylinder ausgebildet, d.h. mit einer Durchgangsöffnung, wobei der Durchmesser aber entlang der Achse variabel ist. Die Spitze ist als Hartmetallspitze ausgebildet, die in einem Befestigungseinsatz 17 in der unteren Öffnung eingelassen ist. Bei der Montage kann entweder der gesamte Telleraufsatz wie in Figur 3 dargestellt eingesetzt werden, oder es wird zunächst nur das Spitzenelement 5 aufgesetzt und mit der Manschette 3 am Stock verschraubt, und anschliessend der variable Teller 14' von unten aufgeschoben und bis an den Anschlag 20 gebracht und dabei verschraubt oder aufgeschnappt.

Ein Ausführungsbeispiel, das als Wechselsystem im oben beschriebenen Sinne, d.h. mit Spitzenelement 5 und zugeordneter Manschette 3 ausgebildet sein kann, ist in Fig. 4 dargestellt. Das in Fig. 4 dargestellte Ausführungsbeispiel kann aber auch ohne den oben beschriebenen Befestigungsmechanismus mit der Manschette 3 ausgestaltet sein, d.h. das Stockrohr 1 kann auch einfach in den unten in weiterem Detail beschriebenen oberen Bereich 5' eingepresst oder eingeklebt sein ohne Wechselmechanismus.

Die Spitze gemäss Fig. 4 verfügt über ein Spitzenelement gebildet aus einem oberen Spitzenelement 5' und einem unteren Spitzenelement 5", wobei diese beiden relativ zueinander gefedert ausgebildet sind. Zweck der Konstruktion ist es, eine Aufprallfederung für den Gebrauch vorzusehen. Dies wird erreicht, indem das obere Spitzenelement 5', an welchem das Stockrohr 1 befestigt ist, relativ zum unteren Spitzenelement 5", an welchem die Spitze 9 ausgebildet oder befestigt ist, verschieblich gelagert ist, und zwar mit einem Federelement 29, hier in Form eines zylindrischen Elastomerblockes 29 (es ist aber auch eine Spiralfeder möglich).

Konkret verfügt das untere Spitzenelement 5" über eine nach oben offene zylindrische axiale Ausnehmung 31 mit einem Innendurchmesser, der im wesentlichen gleich oder nur unwesentlich grösser ist als der Aussendurchmesser eines Führungsbereichs 33 des oberen Spitzenelements 5'. Das obere Spitzenelement 5' ist in diesem Führungsbereich 33 kreiszylindrisch ausgestaltet und ist damit verschieblich in der Ausnehmung 31 gelagert.

Auf dem unteren Boden der Ausnehmung 31 ist ein Federelement 29 angeordnet. Der zylindrische Bereich 33 des oberen Spitzenelements 5' ist nach unten durch einen üblicherweise geschlossenen Boden 34 begrenzt. Mit diesem Boden 34 liegt das obere Spitzenelement 5' auf dem Elastomerblock 29 auf, und dieser Elastomerblock 29 liegt seinerseits auf dem Boden der Ausnehmung 31 auf, wodurch die beiden Elemente 5' und 5" relativ zueinander gefedert sind. Damit der Elastomerblock 29. tatsächlich diese Federungsfunktion übernehmen kann verfügt er typischerweise über einen Aussendurchmesser, der genügend geringer ist als der Innendurchmesser der Ausnehmung 31.

Der Federweg muss in axialer Richtung entlang der Achse 24 beschränkt werden. Zu diesem Zweck ist im Bodenbereich 34 des oberen Spitzenelements 5' quer zur Achse 24 ein Federquerstiftloch 32 ausgebildet. Auf der anderen Seite ist im unteren Spitzenelement 5" in den beiden gegenüberliegenden Wandungen jeweils ein Langloch 30 ausgebildet. Bei der Montage werden nun, dies lässt sich am besten anhand von Fig. 4g nachvollziehen, die Elemente zusammengefügt, indem zunächst der Elastomerblock 29 in die Ausnehmung 31 eingelegt wird, anschliessend das obere Spitzenelement 5' in die Ausnehmung 31 mit dem Führungsbereich 33 eingeschoben wird, bis das Federquerstiftloch 32 und das Langloch 30 in Deckung liegen. Anschliessend wird der Federquerstift 28, typischerweise ein Metallstift, eingeschoben. So ist der axiale Weg des oberen Spitzenelement 5' durch die Länge des Langloches 30 begrenzt und die beiden Elemente 5' und 5" unverlierbar miteinander verbunden.

Übrigens ist auch, und dies kann im Sinne einer Vermeidung der Verschmutzung durchaus vorteilhaft sein, auch eine gewissermassen vertauschte Anordnung möglich, d.h. es ist möglich, in der Wand des unteren Spitzenelement 5" ein im wesentlichen kreisförmiges Loch vorzusehen, während im Boden 34 des oberen Spitzenelements 5' ein entsprechendes Langloch vorgesehen wird.

Das obere Spitzenelement 5' ist nun analog zu den in den Figuren 1-3 dargestellten Ausführungsbeispielen als Wechselelement ausgestaltet. Konkret ist am oberen Ende des oberen Spitzenelements 5' ein Aussengewinde 7 ausgebildet, welches zwei gegenüberliegende axiale Schlitze 6 aufweist. Das obere Spitzenelement 5' verfügt über eine axiales, in diesem Fall konisch zusammenlaufendes Sackloch 13, in welches das konisch zulaufende Ende des Rohres 1 eingeführt wird. Im Rohr 1 sind zwei gegenüberliegende Löcher 8 ausgebildet, durch welche der Querstift 4 geführt werden kann. Dieser Querstift 4 kommt im eingeschobenen Zustand in die Schlitze 6 zu liegen. Weiter oberhalb um das Rohr 1 ist eine Manschette 3 mit einem dem Aussengewinde 7 angepassten Innengewinde 10 vorhanden. In leichter Abwandlung zu den oben beschriebenen Manschetten wird in diesem Fall zusätzlich noch ein Metallring 27 eingelegt, der, wie dies insbesondere anhand von Fig. 4f) erkannt werden kann, im montierten Zustand dann die Anschlagfläche 26 für den Querstift 4 zur Verfügung stellt und der durch die Schürze 12 der Manschette 3 gefangen ist. Durch diesen Metallring 27 kann verhindert werden, dass die Manschette 3, welche dann beispielsweise aus Kunststoff gefertigt sein kann, durch die Belastung des Anschlagabsatzes 26 durch den Querstift 4 abgenutzt wird. In diesem Fall ist der Metallring 27 als separates Bauteil, gewissermassen als Unterlagscheibe oder -ring, ausgebildet. Es ist aber auch möglich, diesen Metallring am unterseitigen Ende des Innengewindes 10 eingespritzt in der Manschette 3 vorzusehen, d.h. diese Verstärkung kann gewissermassen in einem in-mould-Verfahren in die Manschette 3 eingebaut werden.

Dieser zusätzliche Metallring 27 kann auch bei den im Rahmen der Figuren 1-3 dargestellten Ausführungsbeispielen Anwendung finden.

Bei der Montage einer solchen Konstruktion wird so vorgegangen, dass zunächst, wie bereits oben beschrieben, der Federmechanismus aufgebaut wird, indem das untere Spitzenelement 5" vorgelegt wird und ein Federelement 29 in die Ausnehmung 31 eingeschoben wird. Anschliessend wird das obere Spitzenelement 5' in die Ausnehmung 31 mit dem zylindrischen Bereich 33 eingeschoben bis die Löcher 30 und 32 gewissermassen in Deckung gebracht sind, dann wird der Federquerstift 28 eingeschoben. Dadurch ist das gesamte gefederte Spitzenelement 5 bereit. Dieses Spitzenelement kann nun an einem Stockrohr 1 befestigt werden, indem das untere freie Ende des Stockrohres 1, in welchem bereits zwei gegenüberliegende Löcher 8 vorgesehen sind in das Sackloch 13 im oberen Spitzenelement 5' eingeschoben wird, nachdem zuvor die Manschette 3 und dann der Metallring 27 auf das Rohr aufgefädelt wurden. Der in den Löchern 8 gelagerte Querstift 4 wird in die axialen Schlitze 6 eingeführt und anschliessend werden Metallring 27 und Manschette 3 von oben aufgeschoben und das Innengewinde 10 auf das Aussengewinde 7 aufgestockt. Dadurch werden die auf beiden Seiten über das Rohr hinausragenden Enden des Querstifts 4 nach oben mittelbar über den Metallring 27 durch die Manschette 3 gefangen.

**BEZUGSZEICHENLISTE**

| | | | |
|---|---|---|---|
| 1 | Stockrohr | 21 | unteres Ende von 6 |
| 2 | wechselbarer Aufsatz | 22 | Boden von 13 |
| 2' | Tellerfreie Spitze | 23 | unteres Ende von 1, Unterkante |
| 2" | Asymmetrische | | |
| | Langlaufspitze | 24 | Stockachse |
| 2'" | Alpinspitze mit Wechselteller | 25 | Oberkante von 5 |
| 2"" | Nordic-Walking Vario-Wechselspitze | 26 | Anschlagabsatz für 4 |
| | | 27 | Scheibe in 3 |
| 3 | Manschette | 28 | Federquerstift |
| 4 | Querstift | 29 | Federelement, Elastomerblock |
| 5 | Spitzenelement | | |
| 5' | oberes Spitzenelement | 30 | Langloch in 5" für 28 |
| 5" | unteres Spitzenelement | 31 | Ausnehmung in 5" für 5' |
| 6 | Schlitz in 5 | 32 | Federquerstiftloch |
| 7 | Aussengewinde | 33 | Führungsbereich von 5' |
| 8 | Loch in Wandungen von 1 | 34 | Boden von 5' |
| 9 | Metall- oder Keramikspitze | | |
| 10 | Innengewinde | | |
| 11 | oberer Abschlussbereich von 3 | | |
| 12 | Schürze | | |
| 13 | Sackloch | | |
| 14 | Tellerbereich | | |
| 14' | variabler Teller | | |
| 15 | Tellerbefestigungsaussengewinde | | |
| 16 | Tellerinnengewinde | | |
| 17 | Befestigungseinsatz für 9 | | |
| 18 | Korbbereich von 14' | | |
| 19 | Manschettenbereich von 14' | | |
| 20 | Anschlagflansch | | |

## Patentansprüche

1. Stock, insbesondere Trekkingstock, Langlaufstock, Nordic-Walking-Stock, oder Skistock, mit einem Stockrohr (1) mit vorzugsweise einem Handgriff an einem ersten freien Ende und einem lösbar am zweiten, freien unteren Ende des Stockrohres (1) befestigbaren Wechselelement (2), wobei das Wechselelement (2) ein Spitzenelement (5) aufweist, welches an seinem unteren Ende eine Spitze oder eine Abrollfläche aufweist oder in dessen unterem Ende eine Spitze (9) eingelassen ist, und welches ein axiales nach oben offenes Sackloch (13) zur Aufnahme des freien unteren Endes des Stockrohres (1) aufweist,
das Spitzenelement (5) in seiner Oberkante (25) zwei bezüglich der Stockachse (24) gegenüberliegende Schlitze (6) aufweist, sowie eine umlaufende, ringförmige, das Spitzenelement (5) wenigstens teilweise umgreifende Manschette (3), **dadurch gekennzeichnet, dass** die Manschette (3) im Bereich der Oberkante (25) am Spitzenelement (5) derart lösbar befestigt werden kann, dass wenigstens ein Vorsprung am Stockrohr (1) und/oder
ein Querstift (4), welcher Querstift (4) in zwei gegenüberliegenden Löchern (8) des Stockrohres (1) quer zur Stockachse (24) gelagert ist,
in den axialen Schlitzen (6) des Spitzenelements (5) durch die Manschette (3) gefangen ist und das Wechselelement (2) dadurch am freien Ende des Stockrohres (1) befestigt ist.

2. Stock nach Anspruch 1, **dadurch gekennzeichnet, dass** zwei bezüglich der Stockachse (24) gegenüberliegende Schlitze (6) angeordnet sind, welche die gleiche axiale Tiefe aufweisen.

3. Stock nach Anspruch 1 oder 2, **dadurch gekennzeichnet, dass** an der Oberkante (25) des Spitzenelements (5) im Bereich der Schlitze (6) und an der Manschette (3) korrespondierende Elemente (7, 10) zur lösbaren formschlüssigen und/oder kraftschlüssigen Verbindung zwischen Spitzenelement (5) und Manschette (3) vorgesehen sind, wobei es sich dabei vorzugsweise um korrespondierende Gewindeelemente, korrespondierende Schnappelemente, korrespondierende Drehschnappelemente, oder Kombinationen davon handelt.

4. Stock nach Anspruch 3, **dadurch gekennzeichnet, dass** es sich bei den korrespondierenden Elementen um ein im Bereich der Oberkante (25) vorgesehenes Aussengewinde (7) am Spitzenelement (5) und um ein in der Innenwand der Manschette (3) vorgesehenes Innengewinde (10) handelt, wobei vorzugsweise entweder das Aussengewinde (7) eine axiale Länge aufweist, welche geringer ist als die axiale Länge der Schlitze (6) und dann oberkantenseitig eines unteren Endes (21) der Schlitze (6) angeordnet ist, oder das Aussengewinde (7) eine axiale Länge aufweist, welche im wesentlichen der axialen Länge der Schlitze (6) entspricht und sich von der Oberkante (25) des Spitzenelements (5) oder unwesentlich unterhalb davon bis im wesentlichen zum unteren Ende (21) oder unwesentlich oberhalb desselben erstreckt.

5. Stock nach Anspruch 4 in der Alternative mit dem Querstift **dadurch gekennzeichnet, dass** die Manschette (3) an ihrer unteren, der Spitze (9) zugewandten Umlaufkante eine bevorzugt umlaufende, zur Spitze (9) respektive Abrollfläche gerichtete gewindefreie Schürze (12) aufweist, welche einen grösseren Innendurchmesser aufweist als das Innengewinde (10), so dass am unteren Ende des Innengewindes (10) ein Anschlagabsatz (26) für den Querstift (4) bereitgestellt wird, wobei vorzugsweise der Aussendurchmesser der Manschette (3) im Bereich der Schürze (12) gleich ist wie im daran angrenzenden Bereich des Innengewindes (10).

6. Stock nach einem der vorhergehenden Ansprüche, **dadurch gekennzeichnet, dass** die Manschette (3) an der der Spitze (9) respektive Abrollfläche abgewandten Oberkante einen nach innen gerichteten umlaufenden Flansch (11) aufweist, dessen Innendurchmesser im wesentlichen dem Aussendurchmesser des Stockrohres (1) in diesem Bereich entspricht.

7. Stock nach einem der vorhergehenden Ansprüche, **dadurch gekennzeichnet, dass** das Spitzenelement (5) und/oder die Manschette (3) aus einem Material besteht ausgewählt aus der folgenden Gruppe: Metall, vorzugsweise rostfreier Stahl oder Aluminium; Kunststoff; vorzugsweise ausgewählt aus der Gruppe Polyethylen, Polypropylen, Polycarbonat, Polyamid, POM wobei der Kunststoff glasfaserverstärkt sein kann, oder Kombinationen dieser Materialien, wobei vorzugsweise das Spitzenelement (5) aus Kunststoff besteht und die Manschette (3) ebenfalls aus Kunststoff, vorzugsweise aus dem gleichen Kunststoff wie das Spitzenelement (5) oder aus Metall, vorzugsweise aus Aluminium, bevorzugtermassen mit einer oberflächlichen Beschichtung.

8. Stock nach einem der vorhergehenden Ansprüche, **dadurch gekennzeichnet, dass** das Spitzenelement keinen Teller aufweist, einen asymmetrischen Teller aufweist, einen symmetrischen im wesentlichen kreisförmigem Teller aufweist, und/oder dass es sich um eine Wechselspitze handelt, bei welcher zwischen einer Position mit einer Spitze und einer Position, bei welcher ein Puffer die Abrollfläche bildet, ausgebildet ist, umgestellt werden kann, wobei bei einem Teller (14) vorzugsweise dieser lösbar wechselbar, vorzugsweise über eine Schnappverbindung, eine Drehschnappverbindung oder ein Gewinde (15,16), am Spitzenelement (5) befestigt ist
und/oder **dadurch gekennzeichnet, dass** als Spitze am unteren Ende im Spitzenelement (5) eine Hartmetall- (9) oder Keramikspitze eingelassen ist, gegebenenfalls unter Verwendung eines metallenen Befestigungseinsatzes (17).

9. Stock nach einem der vorhergehenden Ansprüche, **dadurch gekennzeichnet, dass** der wenigstens eine Schlitz, vorzugsweise beide Schlitze (6), gemessen von der Oberkante (25) des Spitzenelements (5) eine axiale Tiefe von wenigstens 3 mm, vorzugsweise wenigstens 4 mm aufweist, wobei vorzugsweise die Schlitze (6) eine Tiefe im Bereich von 3-15 mm, insbesondere bevorzugt im Bereich von 4-10 mm aufweisen und wobei die Schlitze (6) weiterhin bevorzugtermassen gegenüber liegen und die gleiche axiale Tiefe aufweisen.

10. Stock nach einem der vorhergehenden Ansprüche, in der Alternative mit dem Querstift, **dadurch gekennzeichnet, dass** zwischen Manschette (3) und Spitzenelement (5) ein Ring, vorzugsweise ein Metallring (27) vorgesehen ist, welcher im montierten Zustand die Anschlagfläche (26) für den Querstift (4) darstellt, wobei der Ring (27) als separates Element oder an der Manschette (3) befestigt oder in dieser eingelassen vorgesehen ist.

11. Stock nach einem der vorhergehenden Ansprüche, **dadurch gekennzeichnet, dass** das Spitzenelement (5) ein unteres Spitzenelement (5") aufweist, an dessen unterem Ende eine Spitze oder eine Abrollfläche angeordnet ist oder in dessen unterem Ende eine Spitze (9) eingelassen ist, sowie ein oberes Spitzenelement (5'), in welchem das untere Ende des Stockrohres (1) über das Sackloch (13) befestigt ist, wobei das obere Spitzenelement (5') relativ zum unteren Spitzenelement (5") gefedert gelagert ist, insbesondere indem das untere Spitzenelement (5") eine nach oben offene Ausnehmung (31) aufweist, in welchem ein Führungsbereich (33) des oberen Spitzenelements (5') verschieblich gefedert gelagert ist, weiterhin vorzugsweise indem auf dem Boden der Ausnehmung (31) ein Federelement, vorzugsweise in Form eines Elastomerblockes (29) angeordnet ist, auf dessen Oberfläche direkt oder mittelbar ein Boden (34) des oberen Spitzenelements (5') aufliegt.

12. Stock nach einem der vorhergehenden Ansprüche 1-11 in der Alternative mit dem Querstift, **dadurch gekennzeichnet, dass** die Löcher (8) am freien unteren Ende des Stockrohres (1), von der Unterkante (23) nach oben versetzt, und auf gleicher axialer Höhe angeordnet sind, in diesen Löchern der Querstift (4) derart ausgebildet und angeordnet ist, dass er beidseits über den Aussendurchmesser des Rohres an dieser Stelle hervor steht.

13. Stock nach Anspruch 12, **dadurch gekennzeichnet, dass** der Querstift (4) beidseits um 0,5-5 mm über den Aussendurchmesser des Rohres an dieser Stelle hervor steht.

14. Stock nach Anspruch 13, **dadurch gekennzeichnet, dass** der Querstift (4) beidseits um 0,5-3 mm über den Aussendurchmesser des Rohres an dieser Stelle hervor steht.

15. Stock nach einem der vorhergehenden Ansprüche in der Alternative mit dem Querstift, **dadurch gekennzeichnet, dass** es sich beim Querstift (4) um einen Metallstift handelt, wobei es sich vorzugsweise um einen Vollstift, einen Hohlzylinderstift oder um einen geschlitzten hohlzylindrischen Klemmstift handelt.

16. Stock nach einem der vorhergehenden Ansprüche in der Alternative mit dem Querstift, **dadurch gekennzeichnet, dass** das Stockrohr (1) an seinem freien unteren Ende konisch ausgebildet ist und bei befestigtem Wechselelement (2) im konisch zulaufenden Sackloch (13) über die Seitenwände geklemmt und/oder auf dem Boden (22) des Sacklochs (13) auf Anschlag angeordnet ist, und der Querstift (4) im befestigten Zustand das untere Ende (21) der Schlitze (6) nicht erreicht.

17. Verfahren zur Montage eines Stockes insbesondere Trekkinstock, Langlaufstock, Nordic-Walking-Stock oder Skistock **dadurch gekennzeichnet, dass** ein Stock nach Anspruch 16 bereitgestellt wird, über das freie, bevorzugt konisch zulaufende untere Ende des Stockrohres (1) in einem ersten Schritt die Manschette (3) über das Stockrohr (1) und weiter als die Löcher (8) im Stockrohr (1) hinaus aufgeschoben wird,
in einem zweiten Schritt der Querstift (4) in die beiden Löcher (8) im Stockrohr (1) eingeschoben wird, so dass der Querstift (4) beidseits im wesentlichen gleich weit über die Aussenwand des Stockrohres (1) hervor steht, dass
in einem dritten Schritt das Spitzenelement (5) mit dem Sackloch (13) auf das freie Ende des Stockrohres (1) aufgeschoben wird, wobei die überstehenden freien Enden des Querstifts (4) in die Schlitze (6) eingreifen, und
anschliessend die Manschette (3) zum freien Ende des Stockrohres (2) zurückverschoben und am Spitzenelement (5) befestigt wird.

## Claims

1. A pole, in particular a trekking pole, cross-country pole, Nordic walking pole, or ski pole, comprising a pole tube (1) with preferably a handle at a first free end and an exchange element (2) detachably attachable to the second free lower end of the pole tube (1), the exchange element (2) having a tip element (5), which has a tip or a rolling surface at its lower end or a tip (9) is embedded in its lower end, and which has an axial upwardly open blind hole (13) for receiving the free lower end of the pole tube (1),
the tip element (5) has in its upper edge (25) two slots (6) opposite to the pole axis (24), and a circumferential, annular sleeve (3) which at least partially surrounds the tip element (5), **characterized in that** the sleeve (3) can be releasably fastened to the tip element (5) in the region of the upper edge (25) in such a way that at least
a projection on the pole (1) and/or
a transverse pin (4), which transverse pin (4) is mounted in two opposite holes (8) in the pole tube (1) transversely to the pole axis (24),
is trapped in the axial slots (6) of the tip element (5) by the sleeve (3) and the exchange element (2) is thereby secured to the free end of the pole tube (1).

2. The pole according to claim 1, **characterized in that** two slots (6) are arranged opposite each other with respect to the pole axis (24) and having the same axial depth.

3. The pole according to claim 1 or 2, **characterised in that** corresponding elements (7, 10) are provided on the upper edge (25) of the tip element (5) in the region of the slots (6) and on the sleeve (3) for releasable positive and/or force-fit connection between tip element (5) and sleeve (3), preferably being corresponding threaded elements, corresponding snap elements, corresponding rotary snap elements, or combinations thereof.

4. The Pole according to claim 3, **characterised in that** the corresponding elements are an external thread (7) provided in the region of the upper edge (25) on the tip element (5) and an internal thread (10) provided in the inner wall of the sleeve (3), preferably either the external thread (7) having an axial length, which is less than the axial length of the slots (6) and is then arranged on the upper edge side of a lower end (21) of the slots (6), or the external thread (7) has an axial length which corresponds substantially to the axial length of the slots (6) and extends from the upper edge (25) of the tip element (5) or insignificantly below it to substantially the lower end (21) or insignificantly above it.

5. The Pole according to claim 4 in the alternative with the transverse pin, **characterized in that** the sleeve (3) has at its lower circumferential edge facing the tip (9) a preferably circumferential threadless skirt (12) directed towards the tip (9) or rolling surface, which has a larger internal diameter than the internal thread (10), so that a stop shoulder (26) for the transverse pin (4) is provided at the lower end of the internal thread (10), preferably the external diameter of the sleeve (3) being the same in the region of the skirt (12) as in the adjacent region of the internal thread (10).

6. The Pole according to one of the preceding claims, **characterized in that** the sleeve (3) has, at the upper edge remote from the tip (9) or rolling surface, respectively, an inwardly directed circumferential flange (11), the inner diameter of which substantially corresponds to the outer diameter of the pole tube (1) in this region.

7. The pole according to one of the preceding claims, **characterized in that** the tip element (5) and/or the sleeve (3) consists of a material selected from the following group: Metal, preferably stainless steel or aluminium; plastics material; preferably selected from the group consisting of polyethylene, polypropylene, polycarbonate, polyamide, POM, it being possible for the plastics material to be glass-fibre reinforced, or combinations of these materials, it preferably being the case that the tip element (5) is made of plastics material and the sleeve (3) is also made of plastics material, preferably of the same plastics material as the tip element (5), or of metal, preferably of aluminium, preferably with a surface coating.

8. The Pole according to one of the preceding claims, **characterized in that** the tip element has no plate, has an asymmetrical plate, has a symmetrical substantially circular plate, and/or **in that** it is an interchangeable tip, in which a position can be formed with a tip and a position, in which a buffer forms the rolling surface, in which, in the case of a plate (14), the latter is preferably fastened to the tip element (5) detachably interchangeably, preferably via a snap connection, a rotary snap connection or a thread (15, 16).
and/or **characterized in that** a carbide (9) or ceramic tip is embedded as the tip at the lower end in the tip element (5), optionally using a metal fastening insert (17).

9. The pole according to one of the preceding claims, **characterized in that** the at least one slot, preferably both slots (6), measured from the upper edge (25) of the tip element (5), has an axial depth of at least 3 mm, preferably at least 4 mm, preferably the slots (6) having a depth in the range of 3-15 mm, in particular preferably in the range of 4-10 mm, and wherein the slots (6) further preferably lie opposite each other and have the same axial depth.

10. The pole according to one of the preceding claims in the alternative with the transverse pin, **characterized in that** between sleeve (3) and tip element (5) there is provided a ring, preferably a metal ring (27), which in the assembled state represents the stop face (26) for the transverse pin (4), the ring (27) being provided as a separate element or fastened to or embedded in the sleeve (3).

11. The pole according to one of the preceding claims, **characterized in that** the tip element (5) has a lower tip element (5"), at the lower end of which a tip or a rolling surface is arranged or in the lower end of which a tip (9) is embedded, and an upper tip element (5'), in which the lower end of the stick tube (1) is fastened via the blind hole (13), the upper tip element (5') being spring-mounted relative to the lower tip element (5"), in particular **in that** the lower tip element (5") has a recess (31) which is open at the top and in which a guide region (33) of the upper tip element (5') is mounted in a displaceable spring-loaded manner, furthermore preferably **in that** a spring element, preferably in the form of an elastomer block (29), is arranged on the base of the recess (31), on the surface of which a base (34) of the upper tip element (5') rests directly or indirectly.

12. The pole according to one of the preceding claims 1-11 in the alternative with the transverse pin, **characterized in that** the holes (8) at the free lower end of the pole (1) are offset upwards from the lower edge (23) and are arranged at the same axial height, in these holes the transverse pin (4) is formed and arranged in such a way that it protrudes on both sides over the outer diameter of the pipe at this point.

13. The pole according to claim 12, **characterised in that** the transverse pin (4) projects on both sides by 0.5-5 mm beyond the outside diameter of the pipe at this point.

14. The pole according to claim 13, **characterised in that** the transverse pin (4) projects on both sides by 0.5-3 mm beyond the outside diameter of the tube at this point.

15. The pole according to one of the preceding claims in the alternative with the transverse pin, **characterized in that** the transverse pin (4) is a metal pin, preferably being a full pin, a hollow cylindrical pin or a slotted hollow cylindrical clamping pin.

16. The pole according to one of the preceding claims in the alternative with the transverse pin, **characterized in that** the pole (1) is conical at its free lower end and is clamped over the side walls and/or arranged on the bottom (22) of the blind hole (13) in abutment in the tapered blind hole (13) when the exchange element (2) is fixed, and the transverse pin (4) in the fixed state does not reach the lower end (21) of the slots (6).

17. Method for assembling a pole, in particular a trekking pole, cross-country pole, Nordic walking pole or ski pole, **characterized in that** a pole is provided according to claim 16, in a first step the sleeve (3) is pushed over the free, preferably tapered lower end of the pole pipe (1), over the pole pipe (1) and further than the holes (8) in the pole pipe (1), in a second step, the transverse pin (4) is inserted into the two holes (8) in the cane pipe (1) so that the transverse pin (4) projects on both sides substantially equally far beyond the outer wall of the cane pipe (1), that
in a third step, the tip element (5) with the blind hole (13) is pushed onto the free end of the pole tube (1) with the protruding free ends of the transverse pin (4) engaging in the slots (6), and
then the sleeve (3) is pushed back to the free end of the pole tube (2) and fastened to the tip element (5).

## Revendications

1. Bâton, en particulier bâton de marche, bâton de ski de fond, bâton de marche nordique ou bâton de ski, comprenant un tube de bâton (1) avec de préférence une poignée à une première extrémité libre et un élément remplaçable (2) pouvant être fixé de manière amovible à la deuxième extrémité libre inférieure du tube de bâton (1), l'élément remplaçable (2) présentant un élément de pointe (5) qui présente au niveau de son extrémité inférieure une pointe ou une surface de roulement ou dans l'extrémité inférieure duquel est incorporé une pointe (9) et qui présente un trou borgne axial ouvert vers le haut (13) pour recevoir l'extrémité libre inférieure du tube de bâton (1), l'élément de pointe (5) présentant dans son bord supérieur (25) deux fentes (6) opposées par rapport à l'axe du bâton (24), ainsi qu'une manchette (3) de forme annulaire périphérique, venant en prise au moins en partie autour de l'élément de pointe (5),
**caractérisé en ce que** la manchette (3) peut être fixée de manière amovible dans la région du bord supérieur (25) au niveau de l'élément de pointe (5) de telle sorte qu'au moins une saillie au niveau du tube de bâton (1) et/ou une goupille transversale (4), laquelle goupille transversale (4) est supportée dans deux trous opposés (8) du tube de bâton (1) transversalement à l'axe du bâton (24), soient reçues dans les fentes axiales (6) de l'élément de pointe (5) à travers la manchette (3) et l'élément remplaçable (2) soit de ce fait fixé à l'extrémité libre du tube de bâton (1) .

2. Bâton selon la revendication 1, **caractérisé en ce que** deux fentes (6) opposées par rapport à l'axe du bâton (24) sont prévues, lesquelles présentent la même profondeur axiale.

3. Bâton selon la revendication 1 ou 2, **caractérisé en ce que** des éléments correspondants (7, 10) au niveau du bord supérieur (25) de l'élément de pointe (5) dans la région des fentes (6) et au niveau de la manchette (3) sont prévus pour la connexion amovible par engagement par correspondance de formes et/ou par force entre l'élément de pointe (5) et la manchette (3), ces éléments étant en l'occurrence de préférence des éléments filetés correspondants, des éléments d'encliquetage correspondants, des éléments d'encliquetage rotatifs correspondants ou des combinaisons de ceux-ci.

4. Bâton selon la revendication 3, **caractérisé en ce que** les éléments correspondants sont un filetage extérieur (7) sur l'élément de pointe (5), prévu dans la région du bord supérieur (25) et un filetage intérieur (10) prévu dans la paroi intérieure de la manchette (3), de préférence soit le filetage extérieur (7) présentant une longueur axiale qui est inférieure à la longueur axiale des fentes (6) et étant ensuite disposé du côté du bord supérieur d'une extrémité inférieure (21) des fentes (6), soit le filetage extérieur (7) présentant une longueur axiale qui correspond essentiellement à la longueur axiale des fentes (6) et s'étend depuis le bord supérieur (25) de l'élément de pointe (5) ou légèrement en dessous de celui-ci essentiellement jusqu'à l'extrémité inférieure (21) ou légèrement au-dessus de celle-ci.

5. Bâton selon la revendication 4 dans la variante avec la goupille transversale, **caractérisé en ce que** la manchette (3) présente au niveau de son bord périphérique inférieur tourné vers la pointe (9), une jupe (12) sans filetage de préférence périphérique orientée vers la pointe (9) respectivement vers la surface de roulement, qui présente un plus grand diamètre intérieur que le filetage intérieur (10) de telle sorte qu'un épaulement de butée (26) pour la goupille transversale (4) soit produit au niveau de l'extrémité inférieure du filetage intérieur (10), le diamètre extérieur de la manchette (3) dans la région de la jupe (12) étant de préférence égal à celui dans la région du filetage intérieur (10) adjacente à celle-ci.

6. Bâton selon l'une quelconque des revendications précédentes, **caractérisé en ce que** la manchette (3) présente au niveau du bord supérieur opposé à la pointe (9), respectivement à la surface de roulement, une bride (11) périphérique orientée vers l'intérieur dont le diamètre intérieur correspond essentiellement au diamètre extérieur du tube de bâton (1) dans cette région.

7. Bâton selon l'une quelconque des revendications précédentes, **caractérisé en ce que** l'élément de pointe (5) et/ou la manchette (3) se composent d'un matériau choisi parmi le groupe suivant : un métal, de préférence un acier inoxydable ou de l'aluminium ; du plastique ; de préférence choisi parmi le groupe comprenant du polyéthylène, du polypropylène, du polycarbonate, du polyamide, du POM, le plastique pouvant être renforcé par des fibres de verre, ou des combinaisons de ces matériaux, l'élément de pointe (5) se composant de préférence de plastique et la manchette (3) se composant également de plastique, de préférence du même plastique que l'élément de pointe (5) ou de métal, de préférence d'aluminium, préférablement avec un revêtement de surface.

8. Bâton selon l'une quelconque des revendications précédentes, **caractérisé en ce que** l'élément de pointe ne présente pas de rondelle, présente une rondelle asymétrique, présente une rondelle symétrique de forme essentiellement circulaire, et/ou **en ce qu'**il s'agit d'une pointe remplaçable dans laquelle il est possible de commuter entre une position avec une pointe et une position dans laquelle un tampon forme la surface de roulement, est réalisé, dans le cas d'une rondelle (14), de préférence celle-ci est fixée de manière amovible et remplaçable, de préférence par le biais d'une connexion par encliquetage, d'une connexion par encliquetage rotatif ou par un filetage (15, 16), à l'élément de pointe (5),
et/ou **caractérisé en ce qu'**une pointe en métal dur (9) ou en céramique est incorporée en tant que pointe à l'extrémité inférieure dans l'élément de pointe (5), éventuellement en utilisant un insert de fixation métallique (17).

9. Bâton selon l'une quelconque des revendications précédentes, **caractérisé en ce que** l'au moins une fente, de préférence les deux fentes (6), mesurées à partir du bord supérieur (25) de l'élément de pointe (5), présentent une profondeur axiale d'au moins 3 mm, de préférence d'au moins 4 mm, de préférence les fentes (6) présentant une profondeur de l'ordre de 3-15 mm, en particulier de préférence de l'ordre de 4-10 mm et les fentes (6) étant de préférence opposées et présentant la même profondeur axiale.

10. Bâton selon l'une quelconque des revendications précédentes, dans la variante avec la goupille transversale, **caractérisé en ce qu'**entre la manchette (3) et l'élément de pointe (5) est prévue une bague, de préférence une bague métallique (27) qui constitue dans l'état monté la surface de butée (26) pour la goupille transversale (4), la bague (27) étant prévue en tant qu'élément séparé ou de manière fixée à la manchette (3) ou incorporée dans celle-ci.

11. Bâton selon l'une quelconque des revendications précédentes, **caractérisé en ce que** l'élément de pointe (5) présente un élément de pointe inférieur (5") à l'extrémité inférieure duquel est disposé une pointe ou une surface de roulement ou dans l'extrémité inférieure duquel est incorporée une pointe (9), ainsi qu'un élément de pointe supérieur (5') dans lequel l'extrémité inférieure du tube de bâton (1) est fixée par le biais du trou borgne (13), l'élément de pointe supérieur (5') étant supporté à ressort par rapport à l'élément de pointe inférieur (5''), en particulier par le fait que l'élément de pointe inférieur (5") présente un évidement (31) ouvert vers le haut dans lequel une région de guidage (33) de l'élément de pointe supérieur (5') est supportée par ressort de manière déplaçable, de préférence en outre par le fait qu'un élément de ressort, de préférence sous la forme d'un bloc élastomère (29), est disposé sur le fond de l'évidement (31), sur la surface duquel s'applique, directement ou indirectement, un fond (34) de l'élément de pointe supérieur (5').

12. Bâton selon l'une quelconque des revendications précédentes 1 à 11, dans la variante avec la goupille transversale, **caractérisé en ce que** les trous (8) sont disposés à l'extrémité inférieure libre du tube de bâton (1), de manière décalée vers le haut depuis le bord inférieur (23) et à la même hauteur axiale, la goupille transversale (4) est réalisée et disposée dans ces trous de telle sorte qu'elle fasse saillie des deux côtés au-delà du diamètre extérieur du tube à cet endroit.

13. Bâton selon la revendication 12, **caractérisé en ce que** la goupille transversale (4) fait saillie des deux côtés de 0,5-5 mm au-delà du diamètre extérieur du tube à cet endroit.

14. Bâton selon la revendication 13, **caractérisé en ce que** la goupille transversale (4) fait saillie des deux côtés de 0,5-3 mm au-delà du diamètre extérieur du tube à cet endroit.

15. Bâton selon l'une quelconque des revendications précédentes dans la variante avec la goupille transversale, **caractérisé en ce que** la goupille transversale (4) est une goupille métallique, celle-ci étant de préférence une goupille pleine, une goupille cylindrique creuse ou une goupille de serrage cylindrique creuse fendue.

16. Bâton selon l'une quelconque des revendications précédentes dans la variante avec la goupille transversale, **caractérisé en ce que** le tube de bâton (1) est réalisé sous forme conique au niveau de son extrémité inférieure libre et lorsque l'élément de remplacement (2) est fixé, est serré dans le trou borgne se terminant sous forme conique (13) par le biais des parois latérales et/ou est disposé en butée contre le fond (22) du trou borgne (13) et la goupille transversale (4), dans l'état fixé, n'atteint pas l'extrémité inférieure (21) des fentes (6).

17. Procédé de montage d'un bâton, en particulier d'un bâton de marche, d'un bâton de ski de fond, d'un bâton de marche nordique ou d'un bâton de ski, **caractérisé en ce qu'**un bâton selon la revendication 16 est fourni, dans une première étape, la manchette (3) est poussée par le biais de l'extrémité libre inférieure, de préférence se terminant sous forme conique, du tube de bâton (1), par-dessus le tube de bâton (1) et au-delà des trous (8) dans le tube de bâton (1),
dans une deuxième étape, la goupille transversale (4) est enfoncée dans les deux trous (8) dans le tube de bâton (1) de telle sorte que la goupille transversale (4) fasse saillie des deux côtés essentiellement sur une même distance au-delà de la paroi extérieure du tube de bâton (1), **en ce que**
dans une troisième étape, l'élément de pointe (5) est enfoncé avec le trou borgne (13) par-dessus l'extrémité libre du tube de bâton (1), les extrémités libres en saillie de la goupille transversale (4) venant en prise dans les fentes (6) et
ensuite la manchette (3) est repoussée vers l'extrémité libre du tube de bâton (2) et est fixée à l'élément de pointe (5).
